# EUROPÄISCHE PATENTSCHRIFT

(11) **EP 0 203 374 B1**
(45) Veröffentlichungstag und Bekanntmachung des Hinweises auf die Patenterteilung: **31.01.1990**
(21) Anmeldenummer: 86105622.4
(22) Anmeldetag: 23.04.1986
(51) Int. Cl.: F02M 41/12

(54) **Kraftstoffeinspritzpumpe für Brennkraftmaschinen**
Fuel injection pump for internal-combustion engines
Pompe d'injection de combustibles pour moteurs à combustion interne

(30) Priorität: 31.05.1985 DE 8515957 U
(43) Veröffentlichungstag der Anmeldung: 03.12.1986
(73) Patentinhaber: ROBERT BOSCH GMBH, 70442 Stuttgart (DE)
(72) Erfinder: Böhringer, Wilfried, Ing. (grad.), D-7000 Stuttgart 80 (DE); Eheim, Franz, D-7000 Stuttgart 40 (DE); Fehlmann, Wolfgang, D-7000 Stuttgart 80 (DE); Pape, Werner, Dipl.-Ing., F-69300 Jonage (FR)

(56) Entgegenhaltungen:
- FR-A- 2 286 289
- GB-A- 903 402
- US-A- 2 488 769
- Bosch,"Technische Unterrichtung","Verteilereinspritzpumpe Typ VE",1983, S.4,8,9

## Beschreibung

### Stand der Technik

Die Erfindung geht von einer Kraftstoffeinspritzpumpe für Brennkraftmaschinen nach der Gattung des Patentanspruchs 1 aus. Bei bekannten Kraftstoffeinspritzpumpen dieser Art, wie sie in der «Technischen Unterrichtung» Bosch Verteilereinspritzpumpen Typ VE, Seiten 4, 8 und 9 gezeigt ist, dient als Mitnahmeglied zwischen Antriebswelle und Hubnockenscheibe eine Kreuzscheibe, in deren Ausnehmungen einerseits zwei Klauen der Hubnockenscheibe und andererseits um 90° verdreht zwei Klauen der Antriebswelle greifen. Ohne die Drehschlüssigkeit zu verlieren, kann die Hubnockenscheibe mit dem Pumpenkolben die erforderlichen Axialbewegungen ausführen, wobei die Kreuzscheibe je nach Auswirkung der Reibung mindestens teilweise mitgenommen wird (mitschwimmt).

Eine derartige Kupplung muß möglichst spielfrei arbeiten, weil die Drehlage der Antriebswelle der Einspritzpumpe der Drehlage der Kurbelwelle des Motors zugeordnet ist, um die Spritzzeiten präzise den jeweiligen Lagen der Motorkolben oder der Drehlage der Motorkurbelwelle zuordnen zu können. Abweichungen in dieser vorbestimmten Zuordnung führen nicht nur zu Verbrennungsfehlern mit der Folge des erhöhten Kraftstoffverbrauchs und Schadstoffanteils im Abgas sondern auch zu starken Motorgeräuschen und mechanischen und dynamischen Belastungen der Brennkraftmaschine.

Die beschriebene Kupplung der bekannten Einspritzpumpe hat den Nachteil, daß zur Übertragung der Drehbewegung von der Antriebswelle auf die Kreuzscheibe und von dieser auf die Hubnockenscheibe in Drehrichtung an den Klauen der Antriebswelle, an den zugeordneten Seiten der Kreuzscheibe und an den Klauen der Hubnockenscheibe ebene Flächen einander gegenüberliegen, die einerseits weitgehend senkrecht zum Drehrichtungsvektor und andererseits weitgehend radial sowie in Hubrichtung verlaufen. Da sich die Flächen in Hubrichtung aufeinander laufend verschieben, hat dies zur Folge, daß die Drehübertragung über die die Flächen in Hubrichtung begrenzenden Kanten erfolgt, wobei, wenn auch in geringem Umfang, eine Verkantung der Flächen über die Kanten unvermeidbar ist. Diese nachteilige Wirkung der Kantenträgerschaft wirkt sich besonders nach einer gewissen Abnutzung der Kupplung aus, nach der die Verkantung und damit das Kupplungsspiel überproportional verstärkt ist. Bereits eine geringe Abnutzung der aufeinander reibenden Flächen führt zu einer verhältnismäßig starken Verkantung und damit zu einem großen Kupplungsspiel. Dieses Spiel bringt die genannten Nachteile einer schlechten Zuordnung von Drehhublage des Pumpenkolbens zu Drehlage der Motorkurbelwelle mit sich.

Die beschriebenen Nachteile wirken sich besonders dann aus, wenn ein hohes Drehmoment von der Antriebswelle auf den Pumpenkolben zu übertragen ist, was stets dann der Fall ist, wenn sehr hohe Einspritzdrücke zu erzeugen sind.

Durch die US-A-2 488 769 ist eine Kupplung bekannt, die mit ihrem Außenumfang zugleich Abdichtung eines Kurbelwellengehäuses ist und hier nur den Fluchtungsausgleich zwischen einem Antrieb und einer angetriebenen Welle dient. Durch diesen Stand der Technik ist es bekannt, daß es Kupplungszwischenstücke gibt, die auf der einen Seite eine über den Durchmesser des Zwischenstücks verlaufende Rippe aufweist und auf der anderen Seite eine rechtwinklig dazu versetzte Nut. Die Rippe und die Nut wirken mit entsprechender als Nut oder Rippe ausgebildeten Stirnflächen vom Antrieb einerseits und Welle andererseits zusammen. Dieses bekannte Kupplungszwischenstück braucht insbesondere keine Axialbewegungen ausführen. Durch die GB-C-903 402 ist ferner eine Nut-Steg-Kupplung bekannt, bei der diese Ausgestaltungen unmittelbar an den Stirnseiten zwischen einer Antriebswelle und einem angetriebenen Pumpenkolben einer Kraftstoffeinspritzpumpe vorgesehen sind. Mit einer solchen Kupplung sind Ausgleichsbewegungen, wie sie durch den eingangs genannten Stand der Technik notwendig sind, nicht möglich. Die bekannte Lösung setzt eine exakte Fluchtung von Antriebswelle und Pumpenkolben voraus und erlaubt lediglich einen axialen Versatz.

### Vorteile der Erfindung

Die erfindungsgemäße Kraftstoffeinspritzpumpe mit den kennzeichnenden Merkmalen des Hauptanspruchs hat demgegenüber den Vorteil, daß auch bei hohen Drücken und großem Drehmoment zwischen Antriebswelle und Pumpenkolben keine Änderung der Zuordnung erfolgt.

Sinnvollerweise ist das Kreuzkupplungsstück so ausgebildet, daß auf einer Seite eine Nut und auf der anderen Seite ein Steg vorgesehen ist, wobei aufgrund der bei Kreuzscheiben üblichen 90°-Versetzung die Nut begrenzenden Stücke quer zu den Enden des Steges verlaufen, wodurch eine äußerst stabile, hochsichere Konstruktion erzielt wird. Vorteilhafterweise kann dabei die Nut auf der der Hubnokkenscheibe zugewandten Seite am Kreuzkupplungsstück angeordnet sein, in die dann ein an der Hubnockenscheibe vorhandener Steg greift, so daß eine zusätzliche Versteifung dieser Hubnockenscheibe infolge ihres durchgehenden Steges erreicht wird.

Besonders dadurch, daß das Kreuzkupplungsstück in axialer Richtung gefesselt ist, wird das bei den bekannten Pumpen nachteilige Klappern der Kreuzscheibe vermieden, die dort ungebunden je nach Reibung hin- und herschlagen kann.

Nach einer vorteilhaften Ausgestaltung der Erfindung erstreckt sich der Mitnahmesteg oder die Nut über den ganzen Durchmesser des Kreuzkupplungsstücks, was zu einer erheblichen Verbesserung der Hebelwirkung und außerdem zu einer Vergrößerung der bei der Übertragung des Drehmomentes sich berührenden Flächen führt.

Nach einer weiteren Ausgestaltung der Erfindung sind auf den Stirnseiten des Steges oder der die Nut einfassenden Stücke des Kreuzkupplungsstücks als Auflager dienende Erhebungen angeordnet. Diese Erhebungen stützen sich einerseits an einer zugeordneten Fläche der Hubnockenscheibe oder der Antriebswelle ab, so daß eine kraftschlüssige Verbindung von der am Pumpenkolben angreifenden Rückstellfeder aus über die Hubnockenscheibe, die genannten Erhebungen, das Kreuzkupplungsstück und wieder diese Erhebungen auf die Antriebswelle erfolgt.

Weitere Vorteile und vorteilhafte Ausgestaltungen der Erfindung sind der nachfolgenden Beschreibung, der Zeichnung und den Ansprüchen entnehmbar.

### Zeichnung

Ein Ausführungsbeispiel des Gegenstandes der Erfindung ist in der Zeichnung dargestellt und wird im folgenden näher beschrieben. Es zeigen:
Fig. 1 einen Teillängsschnitt durch eine erfindungsgemäße Kraftstoffeinspritzpumpe und
Fig. 2 bis 4 drei verschiedene Ansichten, nämlich von oben, von der Seite und von unten des erfindungsgemäßen Kreuzkupplungsstücks.

### Beschreibung des Ausführungsbeispiels

Bei der in Figur 1 dargestellten, erfindungsgemäßen Kraftstoffeinspritzpumpe wird von einem Nokkentrieb ein Pumpenkolben 2, der in einem Verteilerkopf 3 geführt ist, in eine hin- und hergehende und gleichzeitig rotierende Bewegung versetzt. Hierbei wird während des nach unten gehenden Saughubs des Pumpenkolbens 2 aus einem Saugraum 4 über eine Saugleitung 5 und Verteileröffnungen 6 Kraftstoff in einen Pumpenarbeitsraum 7 gefördert, der dann während des Druckhubs über im Pumpenkolben verlaufende Bohrungen 8 eine Verteilernut 9 und über nicht näher dargestellte Druckkanäle 10 zur Brennkraftmaschine gefördert wird. Diese Förderung wird über einen Regelschieber 11 unterbrochen, sobald eine Radialbohrung 12 des Pumpenkolbens während des Druckhubs aus dem Regelschieber 11 taucht und der restliche Kraftstoff aus dem Pumpenarbeitsraum 7 wieder zurück in den Saugraum 4 strömt. Die Lage des Regelschiebers 11, die durch einen nicht dargestellten Regler verstellbar ist, bestimmt somit die Einspritzmenge.

Der Antrieb der Einspritzpumpe erfolgt über eine Antriebswelle 14, die ebenfalls in dem Gehäuse 15, in dem auch der Verteilerkopf 3 und der Nockentrieb 1 angeordnet sind, gelagert ist. Die Antriebswelle 14 weist in ihrem oberen Endabschnitt eine Nut 16 auf, in die ein Mitnahmesteg 17 eines Kreuzkupplungsstücks 18 greift. Die Breite der Nut 16 entspricht der Breite des Mitnahmestegs 17, so daß bei dieser Steckverbindung möglichst wenig Spiel in radialer Richtung der Antriebswelle 14 besteht. Auf der in bezug eines Bundes 19 des Kreuzkupplungsstücks 18 abgewandten Seite des Mitnahmestegs 17 ist eine Nut 20 vorgesehen, in die ein Mitnahmesteg 21 einer Hubnockenscheibe 22 greift. Auch hier entsprechen sich die Breiten der Nut 20 und des Mitnahmestegs 21.

Der Pumpenkolben 2 ist über einen Stift 23 drehschlüssig mit der Hubnockenscheibe 22 verbunden und wird durch nicht dargestellte, sich am Verteilerkopf abstützende Federn über einen Federteller 24 und ein Axiallager 25 kraftschlüssig auf die Hubnockenscheibe 22 gepreßt, die dadurch mit ihrer Laufbahn 26 formschlüssig auf den nicht dargestellten Rollen eines Rollenringes 27 gehalten wird, der über eine nicht näher erläuterte Spritzverstellvorrichtung 28 um seine Achse über einen bestimmten Winkel verdrehbar ist.

Um den Endabschnitt der Antriebswelle 14 ist ein ebenfalls drehschlüssig mit der Antriebswelle 14 verbundener Zahnkranzring 29 angeordnet, dessen Zahnkranz 30 einen nicht näher dargestellten Drehzahlregler der Einspritzpumpe antreibt. Dieser Zahnkranzring 29 umfaßt radial die Nut 16 und den Mitnahmesteg 17. Zwischen dem Zahnkranzring 29 und dem Rollenring 27 ist zur axialen Fixierung des Kreuzkupplungsstücks 18 dessen Bund 19 geführt.

Der erfindungsgemäße Nockentrieb 1 arbeitet wie folgt: Wenn die Antriebswelle 14 mit motorsynchroner Drehzahl angetrieben wird, wird durch die Nut 16 der Mitnahmesteg 17 und damit das Kreuzkupplungsstück 18 gedreht. Durch die Nut 20 des Kreuzkupplungsstücks und den Mitnahmesteg 21 der Hubnockenscheibe 22 wird letztere ebenfalls gedreht, wobei die Nockenfläche 26 auf den Rollen des Rollenringes 27 abläuft und dabei eine hin- und hergehende Bewegung in Achsrichtung vollzieht. Aufgrund der Steckverbindung zwischen Nut 20 und Mitnahmesteg 21 sowie aufgrund der Führung des Kreuzkupplungsstücks 18 durch den Bund 19 zwischen Rollenring 27 und Zahnkranzring 29 bewegt sich der Mitnahmesteg 21 entsprechend der hin-und hergehenden Hubbewegung des Pumpenkolbens 2 in der Nut 20, während das Kreuzkupplungsstück 18 axial fixiert bleibt. Um eine gezielte Auflagerung zwischen dem Steg 17 und dem Grund 31 der Nut 16 zu erhalten, ist auf der unteren Stirnseite des Mitnahmestegs 17 eine Erhebung 32 vorgesehen, die entsprechend bearbeitet ist. An den Stücken 33 des Kreuzkupplungsstücks 18, die die Nut begrenzen, sind an den oberen Stirnseiten 34 ebenfalls Erhebungen 35 vorgesehen, die mit einer Auflagefläche 36 der Hubnockenscheibe 22 zusammenwirken.

In den Figuren 2, 3 und 4 ist in der gleichen Reihenfolge das Kreuzkupplungsstück 18 von unten, von der Seite und von oben dargestellt. Wie deutlich erkennbar ist, steht der Mitnahmesteg 17 im rechten Winkel zur Nut 20 und damit zu den Stücken 33, die die Nut 20 begrenzen. Hierdurch gibt es im Verbindungsbereich, der nach außen durch den Bund 19 fortgesetzt ist, eine optimale Materialansammlung bei Vermeidung von bruchgefährdeten Dünnstellen. In den Figuren 2 und 4 sind die Abmessungen der Erhebungen 32 und 34 im Verhältnis zum Steg 17 bzw. den Stücken 33 zu erkennen. Die Nut 20 weist zudem im mittleren Bereich eine kreisförmige Aufweitung auf, die bohrtechnisch einfach herstellbar ist und zur Entlüftung oder Radialführung dienen kann, letzteres wenn am Mitnahmesteg 21 der Hubnokkenscheibe 22 eine entsprechende Aufwölbung vorgesehen ist.

## Patentansprüche

1. Kraftstoffeinspritzpumpe für Brennkraftmaschinen mit einem hin- und hergehenden und gleichzeitig rotierenden Pumpenkolben, mit einer mit dem Pumpenkolben (2) dreh- und hubschlüssig verbundenen, auf Rollen eines Rollenringes (27) ablaufenden Hubnockenscheibe (22), mit einer axial fixierten Antriebswelle (14) und mit einem die Antriebswelle (14) drehschlüssig mit der Hubnockenscheibe verbindenden Mitnahmeglied (18), das in axiale Antriebsverbindungen, die an den einander zugewandten Stirnseiten von Antriebswelle und Hubnockenscheibe gegeneinander versetzt angeordnet sind, eingreift, dadurch gekennzeichnet, daß das Mitnahmeglied als Kreuzkupplungsstück (18) ausgebildet ist, mit einer Nut- (16) Steg- (17) Steckverbindung als Antriebsverbindung, bei der ein Mitnahmesteg (17) oder eine Nut (20) am Kreuzkupplungsstück (18) in eine Nut (16) oder einen Mitnahmesteg (17) entsprechender Breite am Ende der Antriebswelle (24) oder Hubnockenscheibe (22) greift, und daß das Kreuzkupplungsstück (18) über einen Bund (19), der zwischen dem Rollenring (27) und einem drehschlüssig mit der Antriebswelle (14) verbundenen Zahnkranzring (29), eingreift, axial fixiert ist.

2. Kraftstoffeinspritzpumpe nach Anspruch 1, dadurch gekennzeichnet, daß sich der Mitnahmesteg (17) oder die Nut (20) über den ganzen Durchmesser des Kreuzkupplungsstücks (18) erstreckt.

3. Kraftstoffeinspritzpumpe nach einem der Ansprüche 1 oder 2, dadurch gekennzeichnet, daß auf der Hubnockenscheibenseite am Kreuzkupplungsstück (18) eine Nut (20) angeordnet ist, in die ein an der Hubnockenscheibe (22) vorhandener Mitnahmesteg (21) greift.

4. Kraftstoffeinspritzpumpe nach Anspruch 3, dadurch gekennzeichnet, daß an den Stirnseiten der die Nut (20) begrenzenden Stücke (33) als Auflager zur Hubnockenscheibe (22) hin dienende Erhebungen (34) angeordnet sind.

5. Kraftstoffeinspritzpumpe nach einem der vorhergehenden Ansprüche, dadurch gekennzeichnet, daß auf der Antriebswellenseite am Kreuzkupplungsstück (18) ein Mitnahmesteg (17) angeordnet ist, und daß an diesem Mitnahmesteg eine als axiales Auflager dienende Erhebung (32) vorgesehen ist.

6. Kraftstoffeinspritzpumpe nach einem der vorhergehenden Ansprüche, dadurch gekennzeichnet, daß dieser Rollenring (27) mindestens den der Hubnockenscheibe (22) zugewandten Teil (21, 33) der Antriebsverbindung umgibt und daß eine radiale Spielpassung zwischen Rollenring (27) und Kreuzkupplungsstück (18) eine seitliche Verschiebung des Kreuzkupplungsstücks verhindert.

## Claims

1. Fuel injection pump for internal-combustion engines, with a pump piston moving to and fro and simultaneously rotating, with a camplate (22) connected to the pump piston (2) fixedly in terms of rotation and lift and running on rollers of a roller ring (27), with an axially fixed drive shaft (14) and with a take-up member (18) which connects the drive shaft (14) fixedly in terms of rotation to the camplate and which engages into axial drive connections arranged offset relative to one another on the mutually confronting end faces of the drive shaft and camplate, characterized in that the take-up member is designed as a cross-coupling piece (18), with a groove (16)/web (17)/plug connection as a drive connection, in which a take-up web (17) or a groove (20) on the cross-coupling piece (18) engages into a groove (16) or a take-up web (21) of corresponding width on the end of the drive shaft (24) or camplate (22), and in that the cross-coupling piece (18) is fixed axially via a collar (19) which engages between the roller ring (27) and a toothed-rim ring (29) connected fixedly in terms of rotation to the drive shaft (14).

2. Fuel injection pump according to Claim 1, characterized in that the take-up web (17) or the groove (20) extends over the entire diameter of the cross-coupling piece (18).

3. Fuel injection pump according to one of Claims 1 or 2, characterized in that arranged on the cross-coupling piece (18) on the same side as the camplate is a groove (20), into which a take-up web (21) present on the camplate (22) engages.

4. Fuel injection pump according to Claim 3, characterized in that elevations (34) serving as a rest for the camplate (22) are arranged on the end faces of the pieces (33) limiting the groove (20).

5. Fuel injection pump according to one of the preceding claims, characterized in that a take-up web (17) is arranged on the cross-coupling piece (18) on the same side as the drive shaft, and in that an elevation (32) serving as an axial rest is provided on this take-up web.

6. Fuel injection pump according to one of the preceding Claims, characterized in that this roller ring (27) surrounds at least that part (21, 33) of the drive connection facing the camplate (22), and in that a radial clearance fit between the roller ring (27) and cross-coupling piece (18) prevents a lateral shift of the cross-coupling piece.

## Revendications

1. Pompe d'injection de combustible pour moteurs à combustion interne, pourvue d'un piston de pompe animé d'un mouvement de va-et-vient et en même temps d'une rotation, d'un disque à came (22) passant sur des rouleaux d'un anneau à rouleaux (27) et relié solidairement en rotation et en course au piston (2) de la pompe, pourvue également d'un arbre d'entraînement (14) fixé en direction axiale, et d'un organe d'entraînement (18) reliant solidairement en rotation l'arbre d'entraînement (14) au disque à came, et qui est engagé dans des liaisons d'entraînement axiales qui sont disposées, en étant décalées les unes des autres, sur les faces frontales situées en regard l'une de l'autre de l'arbre d'entraînement et du disque à came, pompe d'injection caractérisée en ce que l'organe d'entraînement est constitué sous la forme de pièce d'accouplement en croix (18) avec une liaison par enfichage gorge (16) traverse (17) comme liaison d'entraînement, pour laquelle une traverse d'entraînement (17) ou une gorge (20) prévue sur la pièce d'accouplement en croix (18) est engagée dans une gorge (16) ou une traverse d'entraînement (21) de largeur correspondante à l'extrémité de l'arbre d'entraînement (14) ou du disque à came (22), et en ce que la pièce d'accouplement en croix (18) est fixée en direction axiale par l'intermédiaire d'un collet (19), qui est engagé entre l'anneau à rouleaux (27) et un anneau à couronne dentée (29) relié solidairement en rotation à l'arbre d'entraînement (14).

2. Pompe d'injection de combustibles selon la revendication 1, caractérisée en ce que la traverse d'entraînement (17) ou la gorge (20) s'étend sur tout le diamètre de la pièce d'accouplement en croix (18).

3. Pompe d'injection de combustibles selon l'une des revendications 1 ou 2, caractérisée en ce que, du côté du disque à came, sur la pièce d'accouplement en croix (18) est ménagée une gorge (20), dans laquelle est engagée une traverse d'entraînement (21 ) prévue sur le disque à came (22).

4. Pompe d'injection de combustibles selon la revendication 3, caractérisée en ce que sur les faces frontales des tronçons de pièces (33) limitant la gorge (20) sont disposées des élévations (35) servant d'appuis en direction du disque à came (22).

5. Pompe d'injection de combustibles selon l'une des revendications précédentes, caractérisée en ce que, du côté de l'arbre d'entraînement, sur la pièce d'accouplement en croix (18) est montée une traverse d'entraînement (17), et en ce que sur cette traverse d'entraînement est prévue une élévation (32) servant d'appui axial.

6. Pompe d'injection de combustibles selon l'une des revendications précédentes, caractérisée en ce que l'anneau à rouleaux (27) entoure au moins l'élément (21, 33) de la liaison d'entraînement situé en regard du disque à came (22), et en ce qu'un ajustement de jeu radial entre l'anneau rouleaux (27) et la pièce d'accouplement en croix (18) empêche un déplacement latéral de cette pièce d'accouplement en croix.
